# EUROPÄISCHE PATENTSCHRIFT

(11) **EP 0 004 946 B1**
(45) Veröffentlichungstag und Bekanntmachung des Hinweises auf die Patenterteilung: **14.10.1981**
(21) Anmeldenummer: 79101125.7
(22) Anmeldetag: 12.04.1979
(51) Int. Cl.: E21B 4/06

(54) **Bohrhammer, insbesondere Tieflochhammer**
Bore hole hammer, especially down-the-hole hammer
Marteau de forage, notamment marteau fond-de-trou

(30) Priorität: 18.04.1978 DE 2816737
(43) Veröffentlichungstag der Anmeldung: 31.10.1979
(73) Patentinhaber: Walter, Hans-Philipp, D-7102 Weinsberg (DE)
(72) Erfinder: Walter, Hans-Philipp, D-7102 Weinsberg (DE)
(74) Vertreter: Olbricht, Karl Heinrich, Dipl.-Phys.

## Beschreibung

Die vorliegende Erfindung betrifft einen pneumatisch angetriebenen Bohrhammer, insbesondere Tieflochhammer, mit einem Außenrohr und Durchgangsloch in einer oberen Kappe zum Anschluß an eine Druckluftquelle und gegebenenfalls an ein Bohrgestänge, mit an der Kappe abgestützter Steuervorrichtung, Steuerkörper und mit der Steuervorrichtung formschlüssig verbundenem zylindrischem Gleitrohr, an dem entlang ein durchgebohrter Schlagkolben im Außenrohr auf und ab beweglich ist, und mit einer radial geteilten unteren Haltekappe von disharmonischem Polygon-Innenprofil, in dem ein ebenfalls durchgebohrter Polygonschaft eines mit Spülbohrungen versehenen Bohrmeißels auf und ab beweglich gehaltert ist.

Derartige Bohrhämmer sind aus der DE-A-26 09 376 bekannt. In ähnlicher Ausgestaltung, jedoch ohne Polygon-Profilelemente, beschreiben auch die DE-A-23 62 724 und die GB-A-1 419981 Tieflochbohrhämmer, bei denen allerdings das Gleitrohr selbst auf und ab beweglich gelagert ist und bis in den Kopf des Bohrmeißels hineinragt, was beachtliche Nachteile hat. Im rauhen Bohrbetrieb erfahren nämlich die unteren Hammerteile verhältnismäßig rasch einen Verschleiß, der zur Verkantung des Bohrmeißels mit Bruchgefahr für das Gleitrohr-Ende führen kann. Auch ist es möglich, daß die zur Drehmitnahme vorgesehene Kerbverzahnung des Bohrmeißelschaftes verformt oder verklemmt wird, jedenfalls wenn eine außermittige Stellung des Gleitrohrs eine Kraftübertragung auf das Außenrohr oder von dort bewirkt. Ungünstig ist ferner, daß bei plötzlichen Löchern oder Kavernen im Gestein die eigentliche Bohrarbeit aufhört, weil der Bohrmeißel durchsackt, der dann vom Schlagkolben in einer Art Kaltschmiedevorgang nutzlos bearbeitet wird, wobei die Außenteile wie Haltering, Anschlagschultern usw. beschädigt werden können.

Es ist ein wichtiges Ziel der Erfindung, einen Bohrhammer der eingangs genannten Art zwecks wirtschaftlicher Fertigung und erleichterter Wartung im Aufbau zu vereinfachen und zugleich seine Bohrleistung zu verbessern, wobei vor allem bei durchhängendem oder auf lockeres Gestein treffendem Bohrmeißel ein ungestörter Hammerbetrieb gewährleistet sein soll.

Bei einem Bohrhammer des erwähnten Typs ist erfindungsgemäß vorgesehen, daß zwischen Schlagkolben und Bohrmeißelkopf ein Zwischenkolben angeordnet und wenigstens stückweise auf dem Gleitrohr geführt ist und daß der untere Teil der Steuervorrichtung einen Einsatz aufweist oder bildet, dessen im Gleitrohr anliegende Flächen mit diesem formschlüssig verbunden sind.

Dank dieser Ausbildung läuft der Hammer entweder im Aussetzbetrieb, wobei die Schlagwirkung zu- und abschaltbar ist, oder insgesamt kontinuierlich. Die Wucht des Schlagkolbens wird auf den Bohrmeißel von dem Zwischenkolben übertragen, der eine wichtige Pufferfunktion hat. Er trägt wesentlich zur Luftführung bei und bewirkt einen Vibrationseffekt mit fortlaufenden Luftschlägen auch dann, wenn bei tief eingetauchtem Zwischenkolben bzw. durchhängendem Bohrmeißel der Schlagkolben von einem Luftpolster abgefangen wird und nicht mehr auf dem Zwischenkolben auftrifft. Eine Kaltschmiede-Verformung im Leerlaufbetrieb ist also hier ebenso wie an dem Bohrmeißelkopf ausgeschlossen. Durch die gute Führung des Zwischenkolbens, insbesondere in einer Pufferbüchse, die in das Außenrohr eingesetzt ist, bleibt eine sichere Funktion mit guter Steuerung des Hammerbetriebes langzeitig erhalten, im Gegensatz etwa zu Ausführungsformen nach den US-A-2 661 928 und 2 851 251, wo ein oberer und ein unterer Kolben sehr leicht verkanten können und die erfindungsgemäß bewirkte Pufferwirkung fehlt.

Weiterbildungen der Erfindung gemäß den Ansprüchen 2 bis 4 bieten große fertigungstechnische Vorteile und gewährleisten eine zusätzliche Sicherung der Formschluß-Verbindung zwischen Gleitrohr und Steuervorrichtung. Verglichen mit den eingangs genannten älteren Konstruktionen ergeben sich große Einsparungen bei Herstellung und Montage. Infolge des sehr einfachen Aufbaues ist die Steuerung weiter verbessert, da die Zu- und Abluft gerade im mittleren Steuerteil mit wenig Umlenkung in weiten Querschnitten geführt ist.

Der gemäß den Ansprüchen 4 und 5 vorgesehene Mantelkörper und sein äußeres Rillenprofil gestatten wesentlich leichter als bisher das Öffnen des Hammers bei Störungen oder Meißelwechsel. Herkömmliche Bohrhämmer lassen sich zum Teil gar nicht lösen, während andere im Mantel stark geschwächt sind und geradezu Sollbruchstellen aufweisen. Vielfach bewirkt das Ansetzen des notwendigerweise schweren Werkzeugs eine hohe Unfallgefahr, da es bei herkömmlichen Konstruktionen leicht abrutscht und herunterfällt. Erfindungsgemäß kann hingegen ein geschlossenes Werkzeug benutzt werden, das durch einen oder mehrere Bolzen am Umfang des Hammers, insbesondere des Mantelkörpers, vorübergehend festgelegt wird.

Die Ausgestaltung gemäß Anspruch 6 schafft ein Mehrkanal-Innenrohr-Steuersystem, das bei einfachem und stabilem Aufbau überaus betriebszuverlässig arbeitet. Günstig ist namentlich ein Vierkanalsystem mit sich kreuzenden Paaren von gegenüberliegenden Auspuff- und Rückhubkanälen; hierbei ist sehr gleichmäßiges Ausströmen der Luft gewährleistet, und der Kolben kann nicht verklemmen.

Durch die Merkmale der Ansprüche 7 und 8 erzielt man eine besonders gute Abstimmung zwischen Pufferungsraum und unterer Öffnung zum Rückhubkanal. Die Bemessung kann dabei so getroffen sein, daß schon bei etwa halb durchhängendem Bohrmeißel die größte Leistung erzielt wird, während bei zunehmendem Meißelweg eine allmähliche Leistungsabnahme bis zum reinen Pufferbetrieb stattfindet, durch den ein Zerschlagen des Meißelkopfes und der Anschlagteile verhindert wird. Die Pufferbüchse ist mit angepaßten Entlüftungsnuten versehen, um die Schlagenergie maximal zu übertragen, wobei der Puffereffekt etwas verzögert einsetzt, der Kolben aber auch nicht zu früh bzw. zu stark abgefangen wird.

Eine vorteilhafte Vereinfachung besteht ferner in den Maßnahmen des Anspruchs 9, da hierdurch - im Gegensatz zum Stand der Technik - nur eine minimale Bearbeitung des Gleitrohres notwendig ist. Mehrere, über die Länge des Gleitrohres verteilte Bohrungen für jeden Kanal sieht die Ausgestaltung nach Anspruch 10 vor, wobei durch die obere Abstellbohrung, die eine größere Weite hat als die in den Rückhubkanal führende untere Abstellbohrung, trotz in der unteren Endlage befindlichem Zwischenkolben ein Luftausschub stattfinden kann. Daher kann der Hammer ständig weiterlaufen, während der Puffereffekt bestehenbleibt, oder der Hammer wird abgestellt und die Luft strömt aus.

Die weiterhin stoßweise oder kontinuierlich austretende Luft bewirkt eine gute Spülung an der bzw. um die Bohrkrone, auch während der Schlagkolben mit dem Zwischenkolben durch die gebildete Luftfeder keine metallische Berührung mehr erlangt. Dazu trägt die Maßnahme des Anspruchs 11 bei, da der erweiterte Kopf des Zwischenkolbens beim Einfahren in einen oberen Ringraum der Pufferbüchse das Puffervolumen exakt begrenzt.

Die radialen Auslässe des Zwischenkolbens an seinem unteren Ende stehen mit Lufträumen in und um den Bohrmeißel in Verbindung. Dessen Ausgestaltung nach den Ansprüchen 12 und 13 gewährleistet eine einwandfreie Luftführung in jeder beliebigen Axialstellung des Bohrmeißels. Das disharmonische Polygonprofil ist nicht nur für die drehende Mitnahme günstiger als jede Evolventenverzahnung; sondern ermöglicht es auch, axiale Luitführungskanäle ohne nachteilige Materialschwächung oder Querschnittsverringerung bequem unterzubringen. ,

Durch Verwendung eines unten sitzenden Rückschlagventils nach Anspruch 14 ist das Innere des Hammers zuverlässig geschützt und zugleich die Luftführung weiter verbessert; ein »stehendes« Luftpolster, das durch hochfrequente adiabatische Kompression rasch überhitzt würde, vermag sich daher nicht zu bilden. Nach dem Stand der Technik war ein Rückschlagventil - sofern überhaupt - üblicherweise nur im oberen Hammerteil über der Steuerung angeordnet, so daß beim Abstellen des Hammers sein unterer Teil dem Eindringen von Bohrklein, Staub, Wasser usw. voll ausgesetzt war. Zusätzlich kann ein gemäß Anspruch 15 am Kopf des unteren Steuergehäuseteils vorgesehener Gewindestopfen im Bedarfsfall als Düse ausgebildet sein, die bei vorgegebenem Querschnitt einen zusätzlichen Luftdurchlaß ermöglicht, wenn das erwünscht ist. Durch Austausch des Gewindestopfens kann die Steuerung nach Bedarf verändert werden. Er kann entfallen, wenn für die Verwendung als Bohrhammer mit Wasserspülung laut Anspruch 16 das gesamte Steuergehäuse von einer Zentralröhre bzw. -bohrung durchsetzt ist, durch die Wasser eingeleitet werden kann.

Weitere Merkmale, Einzelheiten und Vorteile der Erfindung ergeben sich aus der folgenden Beschreibung von Ausführungsbeispielen anhand der Zeichnung. Darin zeigt
Fig. 1a + 1b eine Gesamt-Längsschnittansicht eines erfindungsgemäßen Bohrhammers, wobei der untere Teil von Fig. lb der Schnittführung entsprechend der Linie Ib-Ib von Fig.4 entspricht,
Fig. 2 einen Längsschnitt durch einen unteren Steuervorrichtungsteil mit Gleitrohr,
Fig.3 einen Querschnitt entsprechend der Linie 111-111 in Fig. unter Weglassung des dort gezeichneten Sicherungsstiftes,
Fig.4 einen Querschnitt entsprechend der Linie IV-IV in Fig. 1 b,
Fig. 5 einen vergrößerten Längsschnitt durch einen Zwischenkolben und
Fig. 6 eine Stirnansicht des Zwischenkolbens von Fig. 5.

An Fig. 1a ist Fig. 1b unten angesetzt zu denken. Der dargestellte Bohrhammer 10 hat ein Außenrohr 12 und eine obere Kappe 14, die mit einem Gewindeanschluß 16 sowie Schlüsselflächen 18 versehen ist und ein Durchgangsloch 20 aufweist. Je nach der vorhandenen Antriebseinrichtung kann durch einfaches Wechseln der Kappe 14 ein passender Anschluß an dem Bohrhammer 10 angebracht werden. Die Kappe 14 schraubt mit einem Mantelkörper 22, der seinerseits mit dem Außenrohr 12 verschraubt ist und an dessen Bund oder Schulter 28 zur Anlage kommt. Für diese bei der Montage und Demontage notwendigen Schraubungen ist am Mantelkörper 22 außen ein Rillenprofil 24 vorgesehen, über das ein (nicht gezeichneter) geschlossener Schlüssel geschoben und durch wenigstens einen Steckbolzen in Umfangs- und Axialrichtung festgelegt werden kann. Ein entsprechendes Rillenprofil kann der Bohrhammer 10 auch an anderen Stellen haben, beispielsweise an seinem unteren Ende.

An der Kappe 14 stützt sich im Mantelkörper 22 über Pufferringe 26 und 27, die aus Elastomeren wie Polyurethan bestehen können, der Oberteil 30 einer dreiteiligen Steuervorrichtung ab. Der Oberteil 30 weist eine Anzahl von über den Umfang verteilten Schrägkanälen 36 auf. An seiner Unterseite hat er einen Ventilsitz 38 für eine Steuerkörper 40, der zwischen einem Ventilauflager 42 des Steuervorrichtungs-Mittelteils 32 und dem Ventilsitz 38 des Oberteils 30 in Axialrichtung hin und her beweglich und im Mittelteil 32 zentrisch geführt ist. Letzterer ist mit einer Anzahl von über den Umfang verteilten Schrägkanälen 44 und im Anschluß an den Steuerkörper 40 mit einer Kammer 48 versehen. Im Steuervorrichtungs-Mittelteil 32 führen zum Kopf des Unterteils 34 Außen- und Seitenkanäle 46, von denen wenigstens einer an Bohrungen 52 mündet, die in den Kopf des Steuervorrichtungs-Unterteils 34 eingearbeitet sind.

Ein axialer Abschnitt der Bohrungen 52 ist mit einem Gewindestopfen 54 verschlossen, der im Bedarfsfalle durch eine Düse geeigneten Durchmessers ersetzt werden kann. Eine Anzahl von über den Umfang verteilten Durchlässen 50 schafft eine Strömungsverbindung zwischen der Kammer 48 und einem Ringraum 55 im Inneren des Außenrohrs 12.

Mit dem Steuervorrichtungs-Unterteil 34 ist ein Einsatz 62 einstückig, auf dem ein damit stoffschlüssig verbundenes Gleitrohr 60 sitzt. Zur Sicherung dieser Befestigung kann eine (nicht gezeichnete) Verschraubung vorhanden sein. Wahlweise oder zusätzlich sind Unterteil 34 bzw. Einsatz 62 und Gleitrohr 60 knapp unterhalb eines Bundes 35 von einem Querschnitt 58 paßgenau durchsetzt. Dieser ist in seiner Länge so bemessen, daß er in die lichte Weite eines Kragens 56 des Mantelkörpers 22 paßt und dadurch gegen Bewegungen in Richtung seiner Achse gesichert ist. Der Einsatz 62 hat, wie man aus Fig. 2 und 3 ersieht, Trennwände 64, die im Querschnitt sternförmig aneinander anschließen und mit Flächen 66 am Gleitrohr 60 innen anliegen. Die Länge des Einsatzes 62 kann mit derjenigen des Gleitrohrs 60 übereinstimmen oder, wie in Fig. 1 b und Fig. 2 gezeichnet, etwas kürzer sein.

Am unteren Ende des Gleitrohres 60 kann - wie in Fig. 2 gezeichnet - ein einwärts ragender Bund 61 vorhanden sein, der angefast ist und als Ventilsitz für den Ventilkörper 59 eines Rückschlagventils dient. Der Körper 59 ist auf einem den Einsatz 62 koaxial verlängernden Zapfen 63 gleitbeweglich gelagert und gegen dessen Ende, an dem in geeigneter Weise gesicherte Muttern 63a aufgeschraubt sein können, durch eine Druckfeder 65 abgestützt, die zum Teil in den Körper 59 eintaucht.

Das Gleitrohr 60 weist im Ausführungsbeispiel je einen (in Fig. 1b gestrichelt eingezeichneten) vorzugsweise länglichen Auslaß 69 für zwei Auspuffkanäle 67 auf, die zusammen mit zwei Rückhubkanälen 68 von den vier Stegwänden 64 des Einsatzes 62 gebildet sind. Die Anordnung ist bevorzugt so getroffen, daß die einander diametral gegenüberliegenden Auspuffkanäle 67 einen größeren Querschnitt haben als die gekreuzt dazu ebenfalls einander gegenüberliegenden Rückhubkanäle 68; das Verhältnis der Querschnitte kann beispielsweise 3 : 2 betragen.

Am unteren Ende des Gleitrohrs 60 hat es je eine seitliche Entlüftungsöffnung 74 zur Herstellung einer Strömungsverbindung zwischen jedem Rückhubkanal 68 und einem Kompressionsraum 76, der zwischen Außenrohr 12 und Gleitrohr 60 unterhalb eines Schlagkolbens 70 vorhanden ist. Oberhalb der Entlüftungsöffnungen 74 führt eine obere Leerlauf- bzw. Abstellbohrung 71 zu den Auspuffkanälen 67, während unterhalb der Öffnungen 74 eine kleinere untere Abstellbohrung 73 in eine Kammer 115 mündet, die sich am unteren Ende des Einsatzes 62 im Gleitrohr 60 befindet.

Der Schlagkolben 70 ist im Außenrohr 12 geführt und mit Umfangsrillen 72 versehen. Seine untere Stirnseite steht dem Kopf 82 eines Zwischenkolbens 80 axial gegenüber. Schlagkolben 70 und Zwischenkolben 80 gleiten an dem Rohr 60 entlang. Der Zwischenkolben 80 ist teilweise auf dem Gleitrohr 60 und in einer Pufferbüchse 78 geführt, die von unten in das Außenrohr 12 eingesetzt ist und angepaßte Längsnuten 79 hat. Am unteren Ende seines zylindrischen Körpers hat der Zwischenkolben 80 zwei oder mehrere radiale Auslässe 84; im Ausführungsbeispiel gemäß Fig. 1b, Fig. 5 und 6 sind es drei solcher Radialauslässe 84, welche die Strömungsverbindung zu einem unteren Ringraum 88 herstellen. Ein oberer Ringraum 86 schließt in der Pufferbüchse 78 an den Kompressionsraum 76 an.

Zur Befestigung sowohl der Pufferbüchse 78 als auch eines Bohrmeißels 94 dient eine Haltekappe 90, die zweiteilig ausgebildet, durch Stifte 92 zusammengehalten und in das Außenrohr 12 von unten eingeschraubt ist. Innen hat die Haltekappe 90 ein disharmonisches Polygonprofil, insbesondere vom PC4-Typ, wie das in der DE-A-26 09 376 beschrieben ist. Der Bohrmeißel 94 hat einen im Durchmesser erweiterten Kopf 106 und einen Schaft 96, der - wie Fig.4 erkennen läßt - ein genau angepaßtes Polygonprofil mit schwach gewölbten Flächen und stark gerundeten Kanten aufweist. In letzteren sitzen axiale Rillen 98, die über einen Ringspalt 100 zu Aussparungen 112 führen, die auch dann ständig mit dem Raum außerhalb des Bohrhammers 10 bzw. des Bohrmeißels 94 in Strömungsverbindung stehen, wenn letzterer mit einem Bund 110 am unteren Ende der Haltekappe 90 anliegt. Der Meißelkopf 106 kann bis zu einem Anschlag 108 herunterfahren, an dem das Polygon-Innenprofil der Haltekappe 90 oben endet. Ein Durchgangsloch 102 des Bohrmeißels 94 führt bis zur Bohrkrone 104 und verzweigt sich darin, wie in Fig. 1 b gestrichelt angedeutet ist.

Für den erfindungsgemäßen Bohrhammer 10 ist wesentlich, daß er bei vereinfachter und verbesserter Steuerung eine robuste Bauweise mit hoher Raumausnutzung ermöglicht. Praktische Ausführungen mit Außenrohr-Durchmessern von 80 mm bis 135 mm haben im Betrieb mit einem Druck von 13 bar auch in ungünstigen Gesteinsverhältnissen überraschende Bohrfortschritte erzielt. Dazu trägt bei, daß der in der Pufferbüchse 78 geführte Zwischenkolben 80 ständig auf dem Bohrmeißelkopf 106 steht und so die Rückluftbohrung 74 entweder freigibt oder (teilweise oder ganz) verschließt. Tritt der Kopf 82 des Zwischenkolbens 80 in den oberen Ringraum 86 ganz ein, so verhindert der darüber befindliche Kompressionsraum 76 durch sein Luftpolster ein Aufschlagen des Schlagkolbens 70. Vielmehr federt dieser nach oben zurück, wodurch - wenn die übrigen Voraussetzungen gegeben sind - Bohrmeißel 94 und Zwischenkolben 80 ebenfalls zurückfahren können. Die bei kontinuierlich laufendem Hammer 10 ständig erfolgenden Hübe des Schlagkolbens 70 erzeugen Folgen von Luftstößen, die neben einer Vibrationswirkung hohe Gasbeschleunigungen herbeiführen und dadurch die Bohrarbeit wesentlich unterstützen oder bei entsprechend bemessenen Abstellbohrungen 71, 73 einen Aussetzbetrieb ermöglichen.

Der untere Ringraum 88 dient in erster Linie zur Luftverteilung an die Entlüftungskanäle 98, 100, 112. Diese vollständige Entlüftung gestattet es, daß der Bohrmeißelkopf 106 bis auf die Anschlagschulter 108 der Haltekappe 90 herunterfahren kann. Zwischen dieser und dem Bohrmeißel besteht die praktisch verschleißfreie Polygonführung, welche die Übertragung von Drehmomenten in weitem Bereich auch bei großen Axialkräften erlaubt. Die herkömmlich gegebene Bruchgefahr für das untere Ende des Gleitrohres ist erfindungsgemäß auf ebenso einfache wie wirkungsvolle Weise beseitigt. Das Gleitrohr 60 ist durch seine Verbindung mit dem Einsatz 62 bzw. dem unteren Steuergehäuseteil 34 optimal geschützt, zumal der Bohrmeißel 94 nie an das Gleitrohr 60 herankommt.

Gegenüber den bekannten Ausführungsformen ergeben sich weitere Vorteile. So sind die oberen Teile 30, 32 der Steuervorrichtung stark vereinfacht, was nicht nur die Fertigung und Montage außerordentlich erleichtert, sondern die Funktionssicherheit erhöht. Die verfügbaren Querschnitte werden optimal genutzt. Ferner sind wirksame Montage- und Demontagehilfen in Gestalt der Schlüsselrillen 24 und Schlüsselflächen 18 vorgesehen, welche die Rüst- und Stillstandszeiten gegenüber gebräuchlichen Bohrhämmern erheblich verkürzen. Der übersichtliche Aufbau trägt schließlich dazu bei, Wartungs- und Instandhaltungsarbeiten zu erleichtern und dadurch zu beschleunigen, ohne daß die mechanische und Verschleiß-Festigkeit irgendwie beeinträchtigt würde. Während die Betriebsweise derjenigen des Tieflochbohrhammers gemäß der DE-A-26 09 376 weitgehend entspricht, ist die Vielseitigkeit der Verwendung und die Wirtschaftlichkeit des Einsatzes demgegenüber beträchtlich gesteigert.

Durch eine (in Fig.la und 1b gestrichelt eingezeichnete) Zentralröhre 113, die den Steuervorrichtungs-Oberteil 30 und -Mittelteil 32 durchsetzt und bis in den Unterteil 34 ragt, wo im Einsatz 62 eine Zentralbohrung 114 (in Fig. 3 gestrichelt angedeutet) anschließt, kann Wasser eingeleitet und das Gerät mithin auch als mit Wasserspülung arbeitender Bohrhammer benutzt werden. Man erkennt, daß hierfür keinerlei zusätzlicher Aufwand benötigt wird; der Gewindestopfen 54 kann entfallen oder entsprechend abgeändert sein.

## Patentansprüche

1. Pneumatisch angetriebener Bohrhammer, insbesondere Tieflochhammer, mit einem Außenrohr (12) und Durchgangsloch (20) in einer oberen Kappe (14) zum Anschluß an eine Druckluftquelle und gegebenenfalls an ein Bohrgestänge, mit an der Kappe (14) abgestützter Steuervorrichtung (30, 32, 34), Steuerkörper (40) und mit der Steuervorrichtung formschlüssig verbundenem zylindrischem Gleitrohr (60), an dem entlang ein durchbohrter Schlagkolben (70) im Außenrohr (12) auf und ab beweglich ist, und mit einer radial geteilten unteren Haltekappe (90) von disharmonischem Polygon-Innenprofil, in dem ein ebenfalls durchbohrter Polygonschaft (96) eines mit Spülbohrungen versehenen Bohrmeißels (94) auf und ab beweglich gehaltert ist, dadurch gekennzeichnet, daß zwischen Schlagkolben (70) und Bohrmeißelkopf (106) ein Zwischenkolben (80) angeordnet und wenigstens stückweise auf dem Gleitrohr (60) geführt ist und daß der untere Teil (34) der Steuervorrichtung einen Einsatz (62) aufweist oder bildet, dessen im Gleitrohr (60) anliegende Flächen (66) mit diesem formschlüssig verbunden sind.

2. Bohrhammer nach Anspruch 1, dadurch gekennzeichnet, daß das Gleitrohr (60) und der untere Teil (34) der Steuervorrichtung zusätzlich miteinander verschraubt sind.

3. Bohrhammer nach den Ansprüchen 1 oder 2, dadurch gekennzeichnet, daß ein Stift (58) das obere Ende des mit dem zugehörigen Steuervorrichtungsteil (34) einstückigen Einsatzes (62) und das auf diesem sitzende Gleitrohr (60) selbst quer durchsetzt.

4. Bohrhammer nach Anspruch 3, dadurch gekennzeichnet, daß der untere Teil (34) der Steuervorrichtung sich mit einem Pufferring (27) an einem einwärts gerichteten Kragen (56) eines zwischen Außenrohr (12) und oberer Kappe (14) verschraubten Mantelkörpers (22) abstützt und daß der Stift (58) beiderends radial bis an den Kragen (56) reicht.

5. Bohrhammer nach Anspruch 4, dadurch gekennzeichnet, daß der Mantelkörper (22) außen ein Rillenprofil (24) zum Angriff eines entsprechend gegenprofilierten Schraubenwerkzeugs aufweist.

6. Bohrhammer nach einem der vorhergehenden Ansprüche, dadurch gekennzeichnet, daß die im Gleitrohr (60) anliegenden Flächen (66) des Einsatzes (62) des unteren Teils (34) der Steuervorrichtung den radialen Abschluß von mehreren im Querschnitt sternförmig aneinander anschließenden Stegwänden (64) bilden, zwischen denen axial verlaufende Luftkanäle (67, 68) vorhanden sind.

7. Bohrhammer nach wenigstens einem der vorhergehenden Ansprüche, dadurch gekennzeichnet, daß der Zwischenkolben (80) in einer in das Außenrohr (12) eingesetzten, Längsnuten (79) aufweisenden Pufferbüchse (78) geführt ist.

8. Bohrhammer nach Anspruch 6 oder 7, dadurch gekennzeichnet, daß am unteren Ende des Rückhubkanals (68) im Gleitrohr (60) wenigstens eine Entlüftungsöffnung (74) solcher Bemessung angeordnet ist, daß bei in der unteren Endlage befindlichem Zwischenkolben (80) keine Strömungsverbindung nach unten besteht.

9. Bohrhammer wenigstens nach Anspruch 8, dadurch gekennzeichnet, daß das Gleitrohr (60) außer der Entlüftungsöffnung (74) zum Rückhubkanal (68) für jeden Auspuffkanal (67) je einen Auslaß (69) aufweist, der insbesondere als Langloch oder Schlitz mit einer auf den Hub des Schlagkolbens (70) abgestimmten Länge ausgebildet ist.

10. Bohrhammer nach den Ansprüchen 8 und 9, dadurch gekennzeichnet, daß das Gleitrohr (60) zwischen dem Auspuff-Auslaß (69) und der Entlüftungsöffnung (74) eine in die Auspuffkanäle (67) führende obere Abstellbohrung (71) und unterhalb der Entlüftungsöffnung (74) eine in die Rückhubkanäle (68) führende untere Abstellbohrung (73) aufweist, wobei letztere kleiner ist als die obere Abstellbohrung (71).

11. Bohrhammer nach wenigstens einem der Ansprüche 1 bis 10, dadurch gekennzeichnet, daß der Zwischenkolben (80) einen im Durchmesser nach außen erweiterten Kopf (82) hat und daß sein schmalerer zylindrischer Körper am unteren Ende radiale Auslässe (84) aufweist.

12. Bohrhammer nach wenigstens einem der Ansprüche 1 bis 11, dadurch gekennzeichnet, daß der Bohrmeißel (94) im Polygonprofil axiale Kanäle (98) aufweist, die einen Ringraum (88) am unteren Ende des Zwischenkolbens (80) mit einem Ringspalt (100) verbinden, der durch Aussparungen (112) am unteren Ende der Haltekappe (90) gegenüber einem unteren Bund (110) des Bohrmeißels (94) eine ständige Strömungsverbindung nach außen besitzt.

13. Bohrhammer nach Anspruch 12, dadurch gekennzeichnet, daß die axialen Kanäle (98) an den gerundeten Ecken bzw. Kanten des Polygonprofils des Bohrmeißelschafts (96) vorgesehen sind.

14. Bohrhammer nach wenigstens einem der Ansprüche 1 bis 13, dadurch gekennzeichnet, daß am Ende des Gleitrohres (60) ein Bund (61) angeordnet ist, der zusammen mit einem zum Gleitrohr (60) koaxial beweglichen Ventilkörper (59) ein Rückschlagventil bildet.

15. Bohrhammer nach wenigstens einem der Ansprüche 1 bis 14, dadurch gekennzeichnet, daß am Kopf des unteren Steuervorrichtungsteils (34) Luftführungsbohrungen (52) angeordnet sind, deren axialer Abschnitt stirnseitig durch einen Gewindestopfen (54) ganz oder teilweise verschlossen ist.

16. Bohrhammer nach wenigstens einem der Ansprüche 1 bis 15, dadurch gekennzeichnet, daß die Steuervorrichtung (30, 32, 34) von einer Zentralröhre bzw. -bohrung (113, 114) durchsetzt ist.

## Claims

1. Pneumatically driven drill hammer, in particular down-hole hammer, including an outer tube (12) and a through-hole (20) in a top cap (14) for connection to a compressed air source and, if applicable, to a drilling string, including control means (30, 32, 34) positively engaged to said cap (14), valve body (40) and cylindrical slide tube (60) positively connected to said control means, along which slide tube a ram (70) provided with a through-hole is movable up and down within said outer tube (12), and including a radially divided lower retainer (90) of disharmonic polygon-shaped inner profile within which a polygon shaft (96) likewise provided with a bore (102) of a bit (94) having bores for flushing is held for movement up and down, wherein an intermediate ram (80) is arranged between said ram (70) and the head (106) of said bit (94) and is at least partly guided on said slide tube (60), and wherein the lower portion (34) of said control means comprises or forms an inset portion (62) having lands (66) that engage said slide tube (60) and are positively connected thereto.

2. Drill hammer according to claim 1, wherein said slide tube (60) and the lower part (34) of said control means are, in addition, screw-joined to each other.

3. Drill hammer according to claim 1 or claim 2, wherein a pin (58) extends transversely through the upper end of said inset portion (62), which is integral with the associated portion (34) of said control means, and through said slide tube (60) itself which is seated on said inset portion.

4. Drill hammer according to claim 3, wherein said lower portion (34) of said control means engages, via a ring pad (27), an inwardly extending collar (56) of a cage (22) screw-joined between said outer tube (12) and said upper cap (14), and wherein both ends of said pin (58) extend radially up to said collar (56).

5. Drill hammer according to claim 4, wherein the outside of said cage (22) ist provided with a fluted profile (24) for engagement of a matching screwing tool.

6. Drillhammer according to any one of the preceding claims, wherein the lands (66) of said inset portion (62) at the lower portion (34) of said control means, engaged to said slide tube (60), form the radial ends of a plurality of partitions (64) which are joined starwise, in cross section, and between which there are axially extending air passages (67, 68).

7. Drill hammer according to at least one of the preceding claims, wherein said intermediate ram (80) is guided in a padding sleeve (78) that is inserted in said outer tube (12) and has longitudinal grooves (79).

8. Drill hammer according to claim 6 or 7, wherein on said slide tube (60), there is at the lower end of the backpressure passage (68) at least one venting port (74) dimensioned such that there is no downward flow connection if said intermediate ram (80) is in its lowermost position.

9. Drill hammer at least according to claim 8, wherein said slide tube (60) comprises, in addition to said venting port (74) towards said backpressure passage (68), one exhaust port (69) each for the exhaust passages (67), each of said exhaust ports being shaped as an elongated hole or slot whose length is tuned to the stroke of said ram (70).

10. Drill hammer according to claim 8 or claim 9, wherein said slide tube (60) comprises, between said exhaust port (69) and said venting port (74), an upper stopping bore (71) opening to said exhaust passages (67) and further comprises, below said venting port (74), a lower stopping bore (73) opening to said backpressure passages (68) and being smaller than said upper stopping bore (71).

11. Drill hammer according to at least one of claims 1 to 10, wherein said intermediate ram (80) comprises a head (82) the outside diameter of which is enlarged, and wherein its more narrow cylindrical body is provided, at the lower end thereof, with radial outlets (84).

12. Drill hammer according to at least one of claims 1 to 11, wherein said bit (94) is provided, in said polygon profile, with axial flutes (98) connecting a lower ring chamber (88) at the lower end of said intermediate ram (80) to an annular padding space (100) which has a permanent flow connection to ambiance owing to recesses (112) at the lower end of said retainer (90) opposite to a lower shoulder (110) of said bit (94).

13. Drill hammer according to claim 12, wherein said axial flutes (98) are arranged at the rounded corners or edges of the polygon profile of said bit shaft (96).

14. Drill hammer according to at least one of claims 1 to 13, wherein there is, at the end of said slide tube (60), a facing collar (61) that forms, together with a valve sleeve (59) that is movable coaxially to said slide tube (60), a check valve.

15. Drill hammer according to at least ohne of claims 1 to 14, wherein there are, at the head of the lower portion (34) of said control means, exhaust ports (52) the facing axial portion of which ist wholly or partly closed by a thread plug (54).

16. Drill hammer according to at least one of claims 1 to 15, wherein a central tube and/or bore (113, 114) extends through said control means (30, 32, 34).

## Revendications

1. Marteau de forage, en particulier, marteau de forage fond-de-trou, fonctionnant pneumati- quement et comportant un tube extérieur (12) et un trou de passage (20) pratiqué dans un chapeau supérieur (14) pour établir un raccordement avec une source d'air comprimé et éventuellement avec un train de tiges de forage, un dispositif de commande (30, 32, 34) prenant appui sur le chapeau (14), un corps de commande (40) et un tube cylindrique de glissement (60) assemblé solidairement au dispositif de commande et le long duquel un piston frappeur perforé (70) peut effectuer un mouvement ascendant et descendant dans le tube extérieur (12), de même qu'un chapeau de retenue inférieur (90) subdivisé radialement, ayant un profil intérieur polygonal disharmoni- que dans lequel une tige polygonale également perforée (96) d'un trépan (94) comportant des trous d'écurage est maintenue de façon à pouvoir effectuer également des mouvements ascendants et descendants, caractérisé en ce que, entre le piston frappeur (70) et la tête (106) du trépan, est installé un piston intermédiaire (80) guidé au moins partiellement sur le tube de glissement (60), tandis que la partie inférieure (34) du dispositif de commande comporte ou forme une pièce rapportée (62) dont les surfaces (66) venant s'appliquer sur le tube de glissement (60) sont assemblées solidairement à ce dernier.

2. Marteau de forage suivant la revendication 1, caractérisé en ce que le tube de glissement (60) et la partie inférieure (34) du dispositif de commande sont, en outre, assemblés l'un à l'autre par vissage.

3. Marteau de forage suivant la revendication 1 ou 2, caractérisé en ce qu'une broche (58) passe transversalement à travers l'extrémité supérieure de la pièce rapportée (62) formant une seule pièce avec la partie correspondante (34) du dispositif de commande, ainsi qu'à travers le tube de glissement (60) lui-même reposant sur cette pièce rapportée.

4. Marteau de forage suivant la revendication 3, caractérisé en ce que la partie inférieure (34) du dispositif de commande prend appui, par une bague tampon (27), sur un collet (56) dirigé vers l'intérieur et faisant partie d'un corps périphérique (22) vissé entre le tube extérieur (12) et le chapeau supérieur (14), tandis que la broche (58) s'étend radialement, à ses deux extrémités, jusqu'au collet (56).

5. Marteau de forage suivant la revendication 4, caractérisé en ce que le corps périphérique (22) comporte, extérieurement, un profil à gorges (24) sur lequel vient s'engager un outil à visser d'un contre-profil correspondant.

6. Marteau de forage suivant une des revendication précédentes, caractérisé en ce que les surfaces (66) venant s'appliquer contre le tube de glissement (60) et faisant partie de la pièce rapportée (62) de la partie inférieure (34) du dispositif de commande forment la terminaison radiale de plusieurs cloisons transversales (64) juxtaposées en une section transversale en étoile et entre lesquelles sont ménagés des canaux de circulation d'air (67, 68) s'étendant axialement.

7. Marteau de forage suivant au moins une des revendications précédentes, caractérisé en ce que le piston intermediaire (80) est guidé dans une douille tampon (78) introduite dans le tube extérieur (12) et comportant des rainures longitudinales (79).

8. Marteau de forage suivant la revendication 6 ou 7, caractérisé en ce que, à l'extrémité inférieure du canal (68) prévu pour la course de retour dans le tube de glissement (60), est pratiquée au moins une ouverture d'évacuation d'air (74) dont les dimensions sont calculées de telle sorte qu'il n'y ait aucune communication pour l'écoulement vers le bas lorsque le piston intermédiaire (80) occupe sa position inférieure de fin de course.

9. Marteau de forage au moins suivant la revendication 8, caractérisé en ce que, outre l'ouverture d'évacuation d'air (74) du canal (68) prévu pour la course de retour, le tube de glissement (60) comporte, pour chaque canal d'échappement (67), une sortie d'évacuation (69) réalisée, en particulier, sous forme d'un trou oblong ou d'une fente d'une longueur déterminée en fonction de la course du piston frappeur (70).

10. Marteau de forage suivant les revendications 8 et 9, caractérisé en ce que, entre la sortie d'échappement/évacuation (69) et l'ouverture d'évacuation d'air (74), le tube de glissement (60) comporte un passage supérieur d'arrêt (71) débouchant dans les canaux d'échappement (67) tandis que, en dessous de cette ouverture d'évacuation d'air (74), ce tube de glissement (60) comporte un passage inférieur d'arrêt (73) débouchant dans les cannaux (68) de la course de retour, ce passage inférieur d'arrêt étant plus petit que le passage supérieur (71).

11. Marteau de forage suivant au moins une des revendications 1 à 10, caractérisé en ce que le piston intermédiaire (80) comporte une tête (82) dont le diamètre augmente vers l'extérieur, tandis que son corps cylindrique plus étroit comporte, à son extrémité inférieure, des sorties d'évacuation radiales (84).

12. Marteau de forage suivant au moins une des revendications 1 à 11, caractérisé en ce que le trépan (94) comporte des canaux axiaux (98) à profil polygonal, ces canaux reliant un compartiment annulaire (88) formé à l'extrémité inférieure du piston intermédiaire (80) à un espace annulaire (100) dans lequel il y a une communication continue pour l'écoulement vers l'extérieur grâce à des évidements (112) ménagés à l'extrémité inférieure du chapeau de retenue (90) face à un collet inférieur (110) du trépan (94).

13. Marteau de forage suivant la revendication 12, caractérisé en ce que les canaux axiaux (98) sont prévus aux angles ou aux bords arrondis du profil polygonal de la tige (96) du trépan.

14. Marteau de forage suivant au moins une des revendications 1 à 13, caractérisé en ce que, à l'extrémité du tube de glissement (60), est prévu un collet (61) formant une soupape de retenue conjointement avec un corps de soupape (59) pouvant se déplacer coaxialement par rapport à ce tube de glissement (60).

15. Marteau de forage suivant au moins une des revendications 1 à 14, caractérisé en ce que, à la tête de la partie inférieure (34) du dispositif de commande, sont pratiqués des passages de guidage d'air (52) dont la partie axiale est fermée entièrement ou partiellement, côté frontal, par un bouchon fileté (54).

16. Marteau de forage suivant au moins une des revendications 1 à 15, caractérisé en ce qu'un tube ou un passage central (113, 114) traverse le dispositif de commande (30, 32, 34).
